# EUROPÄISCHE PATENTSCHRIFT

(11) **EP 2 089 172 B1**
(45) Veröffentlichungstag und Bekanntmachung des Hinweises auf die Patenterteilung: **28.09.2011**
(21) Anmeldenummer: 07818622.8
(22) Anmeldetag: 02.10.2007
(51) Int. Cl.: B22D 11/12, B22D 11/128

(54) **VERFAHREN FÜR DEREN BETRIEB EINER STRANGFÜHRUNGSVORRICHTUNG**
METHOD OF OPERATING A STRAND GUIDING DEVICE
PROCÉDÉ POUR L´UTILISATION D´UN DISPOSITIF DE GUIDAGE DE BARRE

(30) Priorität: 13.10.2006 DE 102006048511
(43) Veröffentlichungstag der Anmeldung: 19.08.2009
(73) Patentinhaber: SMS Siemag AG, 40237 Düsseldorf (DE)
(72) Erfinder: WEYER, Axel, 42349 Wuppertal (DE); STAVENOW, Axel, 40625 Düsseldorf (DE)
(74) Vertreter: Klüppel, Walter
(86) Internationale Anmeldenummer: PCT/EP2007/008542
(87) Internationale Veröffentlichungsnummer: WO 2008/046507

(56) Entgegenhaltungen:
- EP-A- 1 018 382
- DE-A1- 4 338 805
- JP-A- 9 220 654
- JP-A- 56 111 555
- JP-A- 62 127 147
- JP-A- 2002 336 944

## Beschreibung

### Technisches Gebiet

Die Erfindung betrifft ein Verfahren dum Betriebene einer Strangführungsvorrichtung zum Stützen und Führen von Gießsträngen innerhalb einer Stranggießanlage, insbesondere für Brammen und Dünnbrammen. Die Erfindung findet grundsätzlich auf alle Arten von Strangführungsvorrichtungen Anwendung, insbesondere auf Vertikal-, Horizontal-, oder Bogen -Anlagen. Genauer gesagt, betrifft die Erfindung die Positionierung bzw. Anstellung von Rollenbrücken innerhalb einer Strangführungsvorrichtung.

### Stand der Technik

Strangführungsvorrichtungen mit Rollenbrücken zum Stützen und Führen von Gießsträngen sind im Stand der Technik grundsätzlich bekannt.

Die DE 1 583 620 A1 offenbart eine Vorrichtung zum Behandeln von Gießsträngen durch Walzen, bei welcher Strangführungselemente mit Rollenbrücken vorgesehen sind, die an einer Endseite gelenkig gehalten sind und an der anderen Endseite radial verlagerbar sind, so dass die Rollenbrücken relativ zur neutralen Phase oder auch zu der Mittelachse des Gießstrangs v-förmig anstellbar sind.

Die EP 0 834 364 B1 offenbart eine Vorrichtung für Stranggießanlagen mit einer Strangdickenreduktion, bei welcher gegenüberliegende Rollen vorgesehen sind, wobei die Rollen einer Seite starr angeordnet sind und die Rollen der anderen gegenüberliegenden Seite bezüglich den starren Rollen beaufschlagbar sind. Dabei ist die zur Kokille nächste Rollenbrücke an ihrem der Kokille nächsten Ende gelenkig angebunden, wobei das andere Ende der Rollenbrücke verlagerbar ist. Die dieser ersten Rollenbrücke nachfolgenden Rollenbrücken sind miteinander gekoppelt verbunden und unter Berücksichtigung der Kopplung begrenzt verlagerbar, wobei immer ein Ende einer Rollenbrücke mit einem anderen Ende einer benachbarten Rollenbrücke gemeinsam verlagerbar ist.

Auch die EP 0 545 104 B1 offenbart eine Vorrichtung zum Stranggießen, wobei die Vorrichtung einen fest angeordneten Rollensatz und einen gegenüber diesem ersten Rollensatz verspannbaren weiteren zweiten Rollensatz aufweist.

Im Stand der Technik sind somit entweder Stranggießanlagen bekannt, die eine einseitig feste Anordnung von Rollen aufweisen oder die eine symmetrische Anordnung der Rollen vorsehen, so dass sich ein v-förmiger Rollenspalt ergibt. Dabei ist es nachteilig, dass sich für den Strang aufgrund der einseitig festen Anordnung der Rollen eine feste Geometrie ergibt, da die Festseite ein Bezugspunkt für die Losseite darstellt. Auf der anderen Seite wird bei den symmetrischen v-förmigen Anordnungen ein Rollenspalt aufgrund der fixierten Einlaufanordnung der ersten Rollen vorgesehen und die starre Anordnung der gegenüberliegenden Rollen erlaubt keine beliebige Freiheit bei der Strangführung und der Stranggestaltung.

Darstellung der Erfindung, Aufgabe, Lösung, Vorteile.

Aufgabe der Erfindung ist es daher, eine Vorrichtung und ein Verfahren zu schaffen, welche es erlauben erlauben, die Strangführung und den Strang flexibler zugestalten.

Diese Aufgabe wird durch den Gegenstand des Patentanspruchs 1 gelöst. Demnach umfasst die erfindungsgemäß betriebene Strangführungsrichtung insbesondere mindestens ein erstes Einstellelement zum Verbinden der ersten Rollenbrücke mit einem ersten Festland und zum individuellen Positionieren der ersten Rollenbrücke in Bezug auf die neutrale Phase des Gießstrangs und mindestens ein zweites Einstellelement zum Verbinden der zweiten Rollenbrücke mit einem zweiten Festland und zum individuellen Positionieren der zweiten Rollenbrücke in Bezug auf die neutrale Phase des Gießstrangs.

Die neutrale Phase im Innern eines noch nicht durcherstarrten Gießstrang beschreibt diejenige fiktive Linie, welche die - jeweils in einem Querschnitt des Strangs gesehen - heißesten Punkte in Längsrichtung des Strangs miteinander verbindet. Sie kann, muss aber - insbesondere bei unsymmetrischer Kühlung - nicht, mit der geometrischen Mittelinie des Strangs zusammenfallen.

Das beanspruchte Verfahren der Erfindung ermöglicht vorteilhafterweise eine Anstellung der beiden Rollenbrücken eines Segments auf beiden Seiten des Gießstrangs unabhängig voneinander in Bezug auf die neutrale Phase des Gießstrangs. Der Bezugspunkt für die Einstellung und Ausrichtung der Strangführung bzw. der Rollenbrücken ist erfindungsgemäß nicht mehr wie im Stand der Technik die Rollenbahn der Festseite, sondern die neutrale Phase des Strangs. Die nunmehr aufgrund der Erfindung mögliche individuelle, d.h. unabhängige Positionierung bzw. Anstellung der Rollenbrücken auf beiden (Breit)Seiten des Gießstrangs in Bezug auf die neutrale Phase des Strangs oder alternativ auf ihre jeweiligen Festlande bildet die Grundlage für eine wesentliche Qualitätsverbesserung beim Strangguss, insbesondere bei der Erzeugung von Brammen. Der Strangguss wird mit der Erfindung verfahrenstechnisch insofern verbessert, als dass er eine individuelle Stützung der Strangschale über die individuell anstellbaren Rollenbahnen ermöglicht, wobei die Stützung unabhängig und flexibel im Hinblick auf einen möglichst optimalen Erstarrungsprozess, aber auch im Hinblick auf eine gewünschte Softreduction und/oder im Hinblick auf durchzuführende Liquid-Core-Reduction erfolgen kann.

Gemäß dem Stand der Technik sind die Einstellelemente mechanisch ausgebildet und ermöglichen ein statisches Einstellen der individuellen Position der Rollenbrücken gegenüber der neutralen Phase des Gießstrangs mit Hilfe von Distanzstücken, sogenannten Spacern.

Erfindungsgemäß sind die Einstellelemente als Hydraulikelemente ausgebildet. Dies hat den Vorteil, dass dann eine Einstellung bzw. eine Veränderung der Anstellung der Rollenbrücken z. B. auch aus einer entfernt angeordneten Leitwarte heraus während des Betriebs der Strangführungsvorrichtung erfolgen kann.

Eine besonders stabile Positionierung bzw. Anstellung der Rollenbrücken an den Gießstrang wird erreicht, da die Rollenbrücken mit jeweils vier in ihren jeweiligen Eckbereichen vorgesehenen Einstellelementen positioniert werden. Insbesondere wird so eine Positionierung unter einem bestimmten Winkel α > 0 zur neutralen Phase des Gießstrangs ermöglicht.

Die jeweils gegenüberliegenden Rollenbrücken sind an jeweils unterschiedlichem Festland befestigt. Vorteilhafterweise handelt es sich bei dem Festland um den Segmentrahmen des Segmentes. Dies ist allerdings keineswegs zwingend; vielmehr kann es sich bei dem Festland auch um ein beliebiges ortsfestes Konstruktionselement der Stranggießanlage oder in der Umgebung der Stranggießanlage, z.B. um eine Wand, handeln.

Darüber hinaus ist als besonderer Vorteil hervorzuheben, dass die erfindungsgemäß betriebene Strangführungseinrichtung eine unsymmetrische Anstellung der Rollenbrücken in Bezug auf die neutrale Phase des Gießstrangs ermöglichen. Bei einer symmetrischen Anstellung, die nicht Gegenstand der beanspruchten Erfindung ist, werden die Rollenbrücken symmetrisch, d.h. mit jeweils gleichem Abstand zur neutralen Phase des Warmstrangs angestellt. Mit einer symmetrischen Anstellung wird dem natürlichen Erstarrungsvorgang - unter der Voraussetzung, dass auch alle weiteren verfahrenstechnischen Vorgänge, wie z. B. die Sekundärkühlung, auf beiden Seiten des Gießstrangs gleich stark erfolgen - Folge geleistet. Die symmetrische Einstellung bzw. Anstellung schließt auch eine symmetrische Anstellung der Rollenbrücken auf beiden Seiten des Gießstrangs unter einem Winkel α > 0 gegen die neutrale Phase des Gießstrangs ausdrücklich mit ein.

Die erfindungsgemäße unsymmetrische Anstellung der Rollenbrücken in Bezug auf die neutrale Phase des Gießstranges kann insbesondere während eines Gießbetriebs im Hinblick auf eine optimale Segmentkonizität/Taper, im Hinblick auf eine durchzuführende Liquid-Core-Reduction oder im Hinblick auf eine SoftReduction sinnvoll sein.

Die mit der Erfindung mögliche Veränderung einer unsymmetrischen Anstellung der Rollenbrücken während des laufenden Gießbetriebs ermöglicht eine stets optimale Anpassung der Position der Rollenbrücken an die stahlqualitätsabhängigen und gießgeschwindigkeitsabhängigen Parametereinstellungen für einen aktuellen Gießprozess.

Der Erfindung sind insgesamt drei Figuren beigefügt, wobei
- Figur 1: eine Stranggießanlage mit einer Strangführungsvorrichtung für die An- stellung der Rollenbrücken, wobei nicht sämtliche Merkmale der Erfin- dung verwirklicht sind;
- Figur 2: die Stranggießanlage mit der Strangführungsvorrichtung gemäß einem Ausführungsbeispiel für die Anstellung der Rollenbrücken; und
- Figur 3: die Stranggießanlage mit der Strangführungsvorrichtung gemäß dem Ausführungsbeispiel aus Figur 2 für die Anstellung der Rollenbrücken zeigt.

Die Erfindung wird nachfolgend in Form von Ausführungsbeispielen unter Bezugnahme auf Figuren detailliert beschrieben. In allen Figuren sind gleiche technische Elemente mit gleichen Bezugzeichen bezeichnet.

Figur 1 zeigt eine Stranggießanlage mit einer Stranggießkokille 210 und einer Strangführungsvorrichtung 100. Die Strangführungsvorrichtung 100 umfasst zwei Segmente. 110, welche in Stranggießrichtung (Pfeilrichtung) der Kokille 210 sequentiell nachgeordnet sind. Jedes der beiden Segmente 110 umfasst eine erste Rollenbrücke 114-1 auf der einen Breitseite des Gießstrangs und eine zweite Rollenbrücke 114-2 auf der gegenüberliegenden Breitseite des Gießstrangs. Der Gießstrang ist in den Figuren 1 - 3 repräsentiert durch die vertikale strickpunktierte Linie. Jede der beiden Rollenbrücken 114-1, 114-2 umfasst jeweils eine Mehrzahl von Rollen 116-1, 116-2 zum Stützen und Führen des Gießstrangs. Die erste Rollenbrücke 114-1 ist vorzugsweise mit vier Einstellelementen 118 an einem ersten Festland 112-1 variabel positionierbar, d. h. mit veränderlichem Abstand befestigt. Von den vier ersten Einstellelementen sind lediglich zwei in Figur 1 gezeigt und dort mit den Bezugzeichen 118-3 und 118-4 bezeichnet. Analog ist die zweite Rollenbrücke 114-2 mit Hilfe von vorzugsweise vier Einstellelementen an einem zweiten Festland 112-2 variabel positionierbar befestigt; auch von diesen Einstellelementen sind lediglich zwei in Figur 1 gezeigt und dort mit den Bezugzeichen 118-1 und 118-2 bezeichnet. Alle Einstellelemente dienen zum individuellen Positionieren bzw. Anstellen ihrer jeweils zugeordneten Rollenbrücken in Bezug auf die neutrale Phase N des Gießstrangs.

In Figur 1 sind die Feststellelemente mechanisch ausgebildet. Das heißt, dass die individuelle Anstellung der Rollenbrücken in Bezug auf die neutrale Phase des Gießstrangs mit Hilfe von Distanzstücken 119 erfolgt, welche im Bereich der Einstellelemente zwischen die Rollenbrücken und das jeweilige Festland gelegt werden. Die durch die Distanzstücke definierten Anstellungen bzw. Einstellungen der Rollenbrücken an den Gießstrang sind aufgrund der großen Temperaturen die während des Gießbetriebs in der Nähe der Strangführungsvorrichtung herrschen, während des laufenden Gießbetriebs nicht veränderbar und insofern statisch.

Die in Figur 1 gezeigte Anstellung der Rollenbrücken 114 in Bezug auf die neutrale Phase N des Gießstrangs ist hier symmetrisch, weil die Abstände der sich jeweils paarweise gegenüberliegenden Rollenbrücken bzw. Einzelrollen jeweils zur neutralen Phase überall betraglich gleich groß sind.

Figur 2 unterscheidet sich zum einen von Figur 1 dadurch, dass die Einstellelemente hier gemäß der Erfindung in Form von Hydraulikzylindern 118'-1, ..., 118'-4, ausgebildet sind. Wie bereits erläutert, ermöglicht diese Ausbildung der Einstellelemente auch eine Veränderung der Anstellung der Rollenbrücken während des laufenden Gießbetriebs. Dies ist insbesondere für eine vorzugsweise kontinuierliche Anpassung der Anstellung der Brücken an einen eventuell durch den Abkühlungsprozess bedingten Materialdickenschund beim Gießstrang oder an sonstige Gießparameter wie Stahlqualität und Gießgeschwindigkeit während des laufenden Gießbetriebs vorteilhaft.

Weiterhin ist in Figur 2 im Unterschied zu Figur 1 eine unsymmetrische Anstellung der Rollenbrücken an den Gießstrang gezeigt; dies kommt in Figur 2 dadurch zum Ausdruck, dass die linke Rollenbrücke 114-1 mit ihren zugehörigen Rollen einen geringeren Abstand zur neutralen Phasen des Gießstrangs aufweist als die gegenüberliegenden Rollenbrücke 114-2 mit ihren zugehörigen Rollen.

In Figur 3 sind die Strangführungseinrichtung und insbesondere die Einstellelemente analog zu Figur 2 hydraulisch ausgebildet. Im Unterschied zu Figur 2 ist jedoch in Figur 3 eine nicht erfindungsgemäße symmetrische Anstellung der Rollenbrücken an die neutrale Phase des Gießstrangs gezeigt. Im Unterschied zur Figur 1 sind in Figur 3 die Rollenbrücken 114-1 und 114-2 jedoch nicht parallel zur neutralen Phase, sondern mit einem beidseitigen Winkel α > 0 zur neutralen Phase angestellt. Das gilt in Figur 3 für das der Kokille unmittelbar nachgeschaltete Segment; bei dem in Gießrichtung nachgeschalteten zweiten Segment sind die Rollenbrücken 114-1, 114-2 jedoch wiederum parallel zur neutralen Phase angeordnet.

## Patentansprüche

1. Verfahren zum Betreiben einer Strangführungsvorrichtung (100) zum Stützen und Führen eines Gießstrangs nach Verlassen einer Stranggießkokille (210) in einer Stranggießanlage, mit mindestens einem Segment, wobei das Segment umfasst:
eine erste der einen Breitseite des Gießstrangs zugeordnete Rollenbrücke (114-1);
eine zweite der gegenüberliegenden Breitseite des Gießstrangs zugeordnete Rollenbrücke (114-2), wobei an der ersten und zweiten Rollenbrücke (114) jeweils mindestens eine Rolle drehbar gelagert ist zum Stützen und Führen des Gießstrangs;
mindestens ein erstes Einstellelement (118-3, 118-4) zum Verbinden der ersten Rollenbrücke (114-1) mit einem ersten Festland (112-1) und zum individuellen Positionieren der ersten Rollenbrücke (114-1) in Bezug auf die neutrale Phase (N) des Gießstrangs; und
mindestens ein zweites Einstellelement (118-1, 118-2) zum Verbinden der zweiten Rollenbrücke (114-2) mit einem zweiten Festland (112-2) und zum individuellen Positionieren der zweiten Rollenbrücke (114-2) in Bezug auf die neutrale Phase (N) des Gießstrangs,
Rollenbrücken (114-1, 114-2), die in Bezug auf die neutrale Phase (N) des Gießstranges jeweils unsymmetrisch einstellbar angeordnet sind,
Hydraulikelemente als Einstellelemente (118), mit denen die Rollenbrücken (114-1, 114-2) während des laufenden Gießprozesses individuell positionierbar sind, wobei die Rollenbrücken (114-1, 114-2) mit jeweils vier in ihren jeweiligen Eckbereichen angeordneten hydraulischen Einstellelementen (118), mit denen die Rollenbrücken (114-1, 114-2) unter einem bestimmten Winkel α > 0 zur neutralen Phase (N) des Gießstranges individuell einstellbar ausgebildet sind wobei das Verfahren folgende Schritte umfasst:
Stützen und Führen des Gießstrangs durch individuelles Positionieren der ersten Rollenbrücke (114-1) mit Hilfe des ersten Einstellelementes (118-3, 118-4) in Bezug auf die neutrale Phase (N) des Gießstrangs; und individuelles Positionieren der zweiten Rollenbrücke (114-2) mit Hilfe des zweiten Einstellelementes (118-1, 118-2) in Bezug auf die neutrale Phase (N) des Gießstrangs, wobei die Rollenbrücken ablängig von Stahlqualitätsablängigen und giepbgeselemindKeitsablängigan Parametereinstzllungen uns symmetrisch zur neutralen Phase des Gießstrangs während des Gießbetriebes eingestellt werden.

## Claims

1. Method of operating a strip guide device (100) for supporting and guiding a cast strip after leaving a continuous casting mould (210) in a continuous casting plant, with at least one segment, wherein the segment comprises:
a first roller bridge (114-1) associated with a wide side of the cast strip;
a second roller bridge (114-2) associated with the opposite wide side of the cast strip,
wherein at least one roller for supporting and guiding the cast strip is rotatably mounted at each of the first and second roller bridges (114);
at least one first setting element (118-3, 118-4) for connecting the first roller bridge (114-1) with a first fixed body (112-1) and for individual positioning of the first roller bridge (114-1) with respect to the neutral phase (N) of the cast strip; and
at least one second setting element (118-1, 118-2) for connecting the second roller bridge (114-2) with a second fixed body (112-2) and for individual positioning of the second roller bridge (114-2) with respect to the neutral phase (N) of the cast strip,
roller bridges (114-1, 114-2), which are each arranged to be asymmetrically settable with respect to the neutral phase (N) of the cast strip,
hydraulic elements as setting elements (118), by which the roller bridges (114-1, 114-2) are individually positionable during the continuing casting process, wherein the roller bridges (114-1, 114-2) with in each instance four hydraulic setting elements (118), which are arranged in the respective corner regions thereof and by which the roller bridges (114-1, 114-2) are formed to be individually settable at a defined angle α > 0 with respect to the neutral phase (N) of the cast strip, wherein the method comprises the following steps:
supporting and guiding the cast strip by individual positioning of the first roller bridge (114-1) with the help of the first setting element (118-3, 118-4) with respect to the neutral phase (N) of the cast strip; and
individual positioning of the second roller bridge (114-2) with the help of the second setting element (118-1, 118-2) with respect to the neutral phase (N) of the cast strip, wherein the roller bridges are set during the casting operation asymmetrically with respect to the neutral phase of the cast strip in dependence on parameter settings dependent on steel quality and dependent on casting speed.

## Revendications

1. Procédé pour le fonctionnement d'un dispositif de guidage de barre (100) destiné au soutien et au guidage d'une barre de coulée continue après avoir quitté une lingotière de coulée continue (210) dans une installation de coulée continue, avec au moins un segment, dans lequel le segment comprend :
un premier pontet à rouleaux (114-1) associé à l'un des grands côtés de la barre ;
un second pontet à rouleaux (114-2) associé au grand côté opposé de la barre, dans lequel au moins un rouleau est monté rotatif sur le premier et sur le second pontet à rouleaux (114) pour soutenir et pour guider la barre ;
au moins un premier élément de réglage (118-3, 118-4) pour relier le premier pontet à rouleaux (114-1) avec un premier lieu stationnaire (112-1) et pour positionner individuellement le premier pontet à rouleaux (114-1) par référence à la phase neutre (N) de la barre de coulée ; et
au moins un second élément de réglage (118-1, 118-2) pour relier le second pontet à rouleaux (114-2) avec un second lieu stationnaire (112-2) et pour positionner individuellement le second pontet à rouleaux (114-2) par référence à la phase neutre (N) de la barre de coulée,
les pontets à rouleaux (114-1, 114-2) étant agencés de façon réglable respectivement asymétriquement par rapport à la phase neutre (N) de la barre de coulée,
des éléments hydrauliques à titre d'élément de réglage (118), au moyen desquels les pontets à rouleaux (114-1, 114-2) peuvent être positionnés individuellement pendant le processus de coulée en cours, et les pontets à rouleaux (114-1, 114-2) comprennent respectivement quatre éléments de réglage (118) hydrauliques agencés dans leurs zones de coins respectives, au moyen desquels les pontets à rouleaux (114-1, 114-2) sont réglables individuellement sous un angle déterminé α > 0 par rapport à la phase neutre (N) de la barre de coulée ;
dans lequel le procédé comprend les étapes suivantes :
soutenir et guider de la barre de coulée par positionnement individuel du premier pontet à rouleaux (114-1) à l'aide du premier élément de réglage (118-3, 118-4) par rapport à la phase neutre (N) de la barre de coulée ; et
positionner individuellement du second pontet à rouleaux (114-2) à l'aide du second élément de réglage (118-1, 118-2) par rapport à la phase neutre (N) de la barre de coulée, de sorte que les pontets à rouleaux sont réglés pendant le fonctionnement de coulée de manière asymétrique par rapport à la phase neutre de la barre de coulée en fonction de paramètres de réglage dépendant de la qualité de l'acier et dépendant de la vitesse de coulée.
